# EUROPÄISCHE PATENTSCHRIFT

(11) **EP 2 661 188 B1**
(45) Veröffentlichungstag und Bekanntmachung des Hinweises auf die Patenterteilung: **16.09.2015**
(21) Anmeldenummer: 11815843.5
(22) Anmeldetag: 27.12.2011
(51) Int. Cl.: A44B 11/10

(54) **SCHNALLE**
BUCKLE
BOUCLE

(30) Priorität: 03.01.2011 AT 102011
(43) Veröffentlichungstag der Anmeldung: 13.11.2013
(73) Patentinhaber: ABA Hörtnagl GmbH, 6166 Fulpmes (AT)
(72) Erfinder: HÖRTNAGL, Andreas, A-6166 Fulpmes (AT)
(74) Vertreter: Fechner, Thomas
(86) Internationale Anmeldenummer: PCT/AT2011/000518
(87) Internationale Veröffentlichungsnummer: WO 2012/092635

(56) Entgegenhaltungen:
- GB-A- 1 066 740
- GB-A- 2 244 079
- US-A- 5 331 726

## Beschreibung

Die vorliegende Erfindung betrifft eine Schnalle zum Befestigen zumindest eines Bandes, wobei die Schnalle zumindest einen Schnallengrundkörper und zumindest einen, am Schnallengrundkörper in zumindest einer Verschieberichtung verschiebbar gelagerten Klemmsteg zum Festklemmen des um den Klemmsteg herumgeführten Bandes aufweist und der Klemmsteg zumindest einen, am Schnallengrundkörper verschiebbar gelagerten Klemmsteggrundkörper und einen über den Klemmsteggrundkörper überstehenden Klemmschenkel zur Anlage des um den Klemmsteg herumgeführten Bandes aufweist.

Schnallen sind beim Stand der Technik zum Beispiel aus der AT 506 290 B1 bekannt. Es kann sich um einteilige Schnallen handeln, an deren Schnallengrundkörper zwei Bänder, meist einander gegenüberliegend, befestigt werden. Es kann sich aber auch um zwei- oder mehrteilige Schnallen handeln, bei denen zwei oder mehrere Schnallenbauteile miteinander lösbar verriegelbar sind, wobei an zumindest einem oder jedem Schnallenbauteil bzw. dessen Schnallengrundkörper ein Band befestigt werden kann. Der verschiebbar gelagerte Klemmsteg ermöglicht es, durch Verschieben des Klemmsteges das um ihn herum geführte Band festzuklemmen. Zum Lösen dieser Klemmverbindung wird der Steg in die entgegengesetzte Richtung verschoben, wodurch das Band verstellt oder ganz abgezogen werden kann. In der Klemmstellung soll die Verbindung zwischen Band und Schnallengrundkörper möglichst hohe Zugkräfte aufnehmen können, ohne dass dabei das Band vom Schnallengrundkörper abgezogen oder beschädigt wird. Andererseits soll aber auch ein Verstellen des Bandes möglichst einfach möglich sein, wenn dies gewünscht wird.

In der GB 1 066 740 A ist eine gattungsgemäße Schnalle gezeigt, welche den nächstkommenden Stand der Technik bildet. Der Klemmsteg dieser dort gezeigten Schnalle ist verschiebbar am Schnallengrundkörper gelagert und achslos gegen den Schnallengrundkörper verkipp- bzw. verschwenkbar. Diese Konstruktion hat den Nachteil, dass es in gewissen Belastungszuständen zu einem Verklemmen des Klemmsteges am Schnallengrundkörper kommen kann.

Aufgabe der Erfindung ist es, eine gattungsgemäße Schnalle dahingehend zu verbessern, dass dieses Problem möglichst vermieden ist.

Erfindungsgemäß wird dies erreicht, indem zur Bereitstellung der Verschiebbarkeit des Klemmsteges relativ zum Schnallengrundkörper der Klemmsteggrundkörper eine, in einem Längsschnitt parallel zur Verschieberichtung gesehen, langlochartige Ausnehmung aufweist, durch welche ein am Schnallengrundkörper angeordneter Tragstift hindurchgeführt ist.

Durch den über den Klemmsteggrundkörper, vorzugweise parallel zur Verschieberichtung, überstehenden Klemmschenkel wird die Anlagefläche des Bandes am Klemmsteg erhöht. Hierdurch werden die Haltekräfte erhöht. Weiters kann das unter Zug stehende Band über den Klemmschenkel ein höheres Drehmoment auf den Klemmsteg übertragen, was die Klemmung noch zusätzlich verstärkt. Hierdurch kann die Verbindung aus Band und Schnalle wesentlich höhere Zugkräfte aufnehmen, ohne dass die Verbindung durch Herausrutschen des Bandes verstellt bzw. gelöst wird und ohne dass das Band dabei abgeschnitten wird. Erfindungsgemäße Schnalle können zum Befestigen und/oder Verbinden von unterschiedlichsten Bändern bzw. Gurten verwendet werden. Es kann sich um einteilige Schnallen handeln, welche nur einen einzigen Schnallengrundkörper aufweisen. Es kann sich aber auch um mehrteilige Schnallen mit mehreren, miteinander in an sich bekannter Art und Weise verbindbaren Schnallenbauteilen handeln, wobei an den Schnallengrundkörpern der Schnallenbauteile verschiedene Gurte bzw. Bänder befestigt sein können. Erfindungsgemäße Schnallen können zum Beispiel zum Befestigen zumindest eines Bandes an einem Körper bzw. Gegenstand und/oder zum Befestigen bzw. Verbinden von zumindest zwei Bändern an- bzw. miteinander ausgestaltet sein. Der Klemmschenkel ist günstigerweise zusammen mit dem Klemmsteggrundkörper verschiebbar.

Bevorzugte Ausgestaltungsformen der Erfindung sehen vor, dass der Klemmschenkel, vorzugsweise der gesamte Klemmsteg, um eine, vorzugsweise zur Verschieberichtung orthogonale, Schwenkachse verschwenkbar ist. Durch die zusätzlich zur Verschiebbarkeit vorgesehene Verschwenkbarkeit des Klemmschenkels bzw. des gesamten Klemmsteges kann das am Klemmschenkel anliegende Band in der Klemmstellung des Klemmsteges besonders hohe Drehmomente aufbringen, so dass eine besonders feste Verbindung zwischen Band, Klemmsteg und Schnallengrundkörper erreicht wird. Um die Anlagefläche weiter zu vergrößern und damit besonders hohe Zugkräfte aufnehmen zu können, sieht eine bevorzugte Ausgestaltungsform der Erfindung vor, dass die dem, um den Klemmsteg herumgeführten Band zugewandte Oberfläche des Klemmsteges und/oder des gegebenenfalls vorhandenen Gegensteges zur Erhöhung einer Anlagefläche zumindest bereichsweise eine Abfolge von Erhebungen und Senken aufweist. Die Dimensionierung bzw. Größe und der Abstand zwischen Erhebungen und Senken kann sehr unterschiedlich ausgeführt sein. Bei einer Vielzahl von sehr kleinen Erhebungen und Senken könnte man auch von einer aufgerauten Oberfläche sprechen.

Bevorzugte Ausgestaltungsformen sehen vor, dass der gesamte Klemmsteg einstückig ausgebildet ist. Dies bedeutet, dass alle Bauteile, welche den Klemmsteg- bilden, als ein einziges Stück miteinander verbunden sind. Insbesondere sind dies der Klemmsteggrundkörper sowie der Klemmschenkel und die weiter unten noch erläuterte, gegebenenfalls vorhandene Lösenase.

Weitere Merkmale und Einzelheiten bevorzugter Ausgestaltungsformen der Erfindung werden anhand der nachfolgenden Figurenbeschreibung erläutert. Es zeigen:
- Fig. 1 bis 8: Darstellungen zu einem ersten erfindungsgemäßen Ausführungsbeispiel und
- Fig. 9 bis 16: beispielhaft weitere erfindungsgemäße Ausgestaltungsformen einer Schnalle.

Fig. 1 zeigt eine Draufsicht auf eine erfindungsgemäße Schnalle 1, welche zweiteilig ausgebildet ist. Beim Schnallenbauteil 19 handelt es sich um ein männliches Bauteil, welches in den weiblichen Schnallenbauteil 20 eingeschoben werden kann. In der in Fig. 1 dargestellten Stellung verriegeln die Betätigungshebel 21 die beiden Schnallenbauteile 19 und 20 miteinander. Werden die Betätigungshebel 21 von Hand betätigt bzw. verschwenkt, so kann das männliche Schnallenbauteil 19 aus dem weiblichen Schnallenbauteil 20 herausgezogen werden. Das weibliche Schnallenbauteil 20 weist eine einfache Öffnung 22 auf, durch die ein hier nicht dargestellter weiterer Gurt 2 hindurchgeführt werden kann. Der bisher beschriebene Grundaufbau der Schnalle 1 ist an sich bekannt und muss hier nicht weiter erläutert werden.

Das männliche Schnallenbauteil 19 weist in diesem Ausführungsbeispiel den Schnallengrundkörper 3 auf, an dem das in Fig. 1 tatsächlich dargestellte Band 2 befestigt werden kann, wenn es um den Klemmsteg 5 herumgeführt ist. Bei entsprechendem Zug in Richtung 23 wird der Klemmsteg 5 samt dem um ihn herum geführten Band 2 gegen den Schnallengrundkörper 3 gedrückt, so dass es zum Verklemmen des Bandes zwischen Schnallengrundkörper 3 und Klemmsteg 5 kommt. Fig. 2 zeigt eine perspektivische Darstellung dieser Schnalle 1 samt Gurt bzw. Band 2. Fig. 3 zeigt eine Seitenansicht auf die Schnalle 1 gemäß der Fig. 1 und 2 in der Klemmstellung, in der das Band 2 klemmend am Schnallengrundkörper 3 gehalten ist. Fig. 5 zeigt eine korrespondierende Seitenansicht, wobei sich der Klemmsteg 5 allerdings in einer geöffneten Stellung befindet, in der das Band 2 verstellt und/oder abgezogen werden kann. Fig. 4 zeigt einen Längsschnitt parallel zur Verschieberichtung 4 entlang der in Fig. 1 dargestellten Schnittlinie AA. Die entsprechende Schnittebene steht normal auf der Blattoberfläche gem. Fig. 1. Fig. 4 zeigt den Längsschnitt in der Klemmstellung gem. Fig. 3. Fig. 6 zeigt einen analogen Längsschnitt in der geöffneten Stellung gem. Fig. 5. Fig. 7 zeigt eine perspektivische Darstellung des verwendeten Klemmsteges 5. Fig. 8 zeigt einen Längsschnitt durch diesen Klemmsteg 5 in derselben Schnittebene wie die Fig. 4 und 6, also als Längsschnitt parallel zur Verschieberichtung 4. In Fig. 8 ist der grundsätzliche Aufbau des erfindungsgemäß ausgebildeten Klemmsteges 5 besonders gut ersichtlich. Der Klemmsteg 5 weist einen Klemmsteggrundkörper 6 und einen über den Klemmsteggrundkörper 6 überstehenden Klemmschenkel 7 auf. Zur Bereitstellung der Verschiebbarkeit des Klemmsteges 5 relativ zum Schnallengrundkörper 3 weist der Klemmsteggrundkörper 6 eine, in dem Längsschnitt parallel zur Verschieberichtung 4 gesehen, langlochartige Ausnehmungen 9 auf, durch welche ein fix am Schnallengrundkörper 3 angeordneter Tragstift 10 hindurchgeführt ist. Am vom Klemmsteggrundkörper 6 abgewandten Ende des Klemmschenkels 7 weist der Klemmsteg 5 eine, vorzugsweise gegen den Klemmschenkel 7 abgewinkelte, Lösenase 12 auf. Wie besonders gut in Fig. 8 zu sehen ist, weist der Klemmsteg 5, in dem Längsschnitt parallel zur Verschieberichtung 4 gesehen, zumindest annährend die Form einer Neun bzw. Sechs auf.

Um die Anlagefläche zwischen Band 2 und Klemmsteg 5 weiter zu erhöhen, ist auf der dem Band 2 zugeordneten Oberfläche 15 des Klemmsteges 5, zumindest bereichsweise, eine Abfolge von Erhebungen 17 und Senken 18 angeordnet. Die Erhebungen 17 und Senken 18 können beispielsweise als Abfolge von Stegen und Kanälen aber auch in Form eines entsprechenden Noppenfeldes oder dergleichen ausgebildet sein. Auch die Dimensionierung der Erhebungen 17 und Senken 18 kann sehr unterschiedlich ausgestaltet sein.

Der Klemmsteg 5 dieses Ausführungsbeispiels weist eine, in einem Längsschnitt parallel zur Verschieberichtung 4 gesehen, u-förmige Ausnehmung 14 auf, in die ein vorzugsweise fix am Schnallengrundkörper 3 angeordneter Gegensteg 13 unter Zwischenlage des um den Klemmsteg 5 herumgeführten Bandes 2 einführbar ist. Die, im Längsschnitt parallel zur Verschieberichtung 4 gesehen, u-förmige Ausnehmung 14 dieses Ausführungsbeispiels wird vom Klemmsteggrundkörper 6 und vom Klemmschenkel 7 sowie von der Lösenase 12 begrenzt. Die Ausnehmung 14 kann, im Längsschnitt parallel zur Verschieberichtung 4 gesehen, natürlich auch eine andere, von der u-Form abweichende Querschnittsform aufweisen.

Der weitere Aufbau und die Funktionsweise dieses Ausführungsbeispiels sind besonders gut im Vergleich der Fig. 4 und 6 ersichtlich. Wie gesagt, zeigt Fig. 4 die Klemmstellung, in der das Band 2 mittels des erfindungsgemäßen Klemmsteges 5 klemmend gehalten ist. Fig. 6 zeigt die Öffnungsstellung, bei der das Band 2 durch Ziehen in eine der Richtungen 23 oder 24 auf dem Klemmsteg 5 verschoben oder von diesem abgezogen werden kann.

Durch das Langloch 9 des Klemmsteges 5 ist der hier fix am Schnallengrundkörper 3 angeordnete Tragstift 10 hindurchgeführt. Durch den langlochartigen Querschnitt dieser Ausnehmung 9 lässt sich der Klemmsteg 5 bzw. dessen Klemmsteggrundkörper 6 relativ zum Tragstift 10 bzw. zum Schnallengrundkörper 3 in den Verschieberichtungen 4 verschieben. In bevorzugten Ausgestaltungsformen, wie der hier in den Fig. 1 bis 8 gezeigten, bildet der Tragstift 10 gleichzeitig die Schwenkachse 8, um die der Klemmsteg 5 samt Klemmschenkel 7 verschwenkt werden kann. Der Tragstift 10 kann sehr unterschiedlich ausgestaltet sein und könnte daher auch allgemein als Tragkörper bezeichnet werden.

Bevorzugte Ausgestaltungsformen der Erfindung wie die hier gezeigten, sehen weiters vor, dass in der langlochartigen Ausnehmung 9 zusätzlich zum Tragstift 10, vorzugsweise auf der vom Klemmschenkel abgewandten Seite des Klemmsteggrundkörpers 6, ein elastisches Federelement 11 angeordnet ist. Das elastische Federelement 11 kann sehr unterschiedlich ausgebildet sein, z.B. kann es ein Elastomerkörper sein.

Wird, ausgehend von der geöffneten Stellung gem. Fig. 6 Zug in Richtung 23 auf diesen Teil des Bandes 2 ausgeübt, so wird der Klemmschenkel 7 bzw. der gesamte Klemmsteg 5 um die Schwenkachse 8 geschwenkt und gleichzeitig in Richtung 23 verschoben. Dabei kommt es zur Komprimierung des elastischen Federelementes 11 und der Gegensteg 13 des Schnallengrundkörpers 3 wird unter Zwischenlage des Bandes 2 in die, hier im Längsschnitt parallel zur Verschieberichtung 4 gesehen, u-förmige Ausnehmung 14 des Klemmsteges 5 eingeführt. Über den Klemmschenkel 7 wird vom Band 2 mittels Zug in Richtung 23 ein sehr hohes Drehmoment auf den Klemmsteg 5 ausgeübt, so dass sehr hohe Haltekräfte erzeugt werden. Die Verrippung bzw. erhöhte Anlagefläche mittels der Erhebungen 17 und Senken 18 verstärkt die Haltekräfte zusätzlich. Im Vergleich zu beim Stand der Technik an sich bekannten Klemmstegen 5 werden die Kraftübertragung bzw. die aufnehmbaren Zugkräfte um einen zweistelligen Prozentsatz erhöht, ohne dass es zu einem Durchrutschen oder zu einer Beschädigung des Bandes bzw. des Gurtes 2 kommt.

Soll die Schnalle 1 aus der Klemmstellung gem. Fig. 4 in die geöffnete Stellung gem. Fig. 6 gebracht werden, so reicht es, in Richtung 24 an der entsprechenden Seite des Bandes zu ziehen, über die Lösenase 12 wird dann der gesamte Klemmsteg 5 um die Schwenkachse 8 geschwenkt und vom elastischen Federelement 11 in einer der Verschieberichtungen 4 in die Stellung gem. Fig. 6 geschoben. Das elastische Federelement 11 führt zu einer Wegbegrenzung der Verschiebebewegung.

Die Fig. 9 bis 16 zeigen beispielhaft alternative Ausgestaltungsformen der Erfindung. In den Fig. 9, 11, 13 und 15 sind jeweils Längsschnitte analog zu Fig. 4 dargestellt. Die Fig. 10, 12, 14 und 16 zeigen jeweils die entsprechenden perspektivischen Darstellungen von außen. Die Fig. 9 und 10 bilden ein erstes, die Fig. 11 und 12 ein zweites, die Fig. 13 und 14 ein drittes und die Fig. 15 und 16 ein viertes alternatives Ausgestaltungsbeispiel.

Die Funktionsweise des erfindungsgemäß ausgebildeten Klemmsteges 5 entspricht in allen diesen alternativen Ausgestaltungsbeispielen der Funktionsweise des ersten Ausführungsbeispiels. Dies muss also nicht noch einmal gesondert erläutert werden. Die Fig. 9 bis 16 sollen im Wesentlichen zeigen, das erfindungsgemäße Schnallen 1 bzw. deren Schnallengrundkörper 3 sehr unterschiedlich ausgestaltet sein können. Die Schnallen 1 können z. B. als einteilige Schnallen dazu vorgesehen sein, dass ein zweites Band 2 direkt durch die Öffnung 22 hindurchgeführt und dort befestigt wird. Es kann aber auch vorgesehen sein, dass die jeweiligen Schnallengrundkörper 3 Teil eines ersten Schnallenbauteils 19 sind, welche über einen entsprechenden Befestigungs- oder Verriegelungsmechanismus mit weiteren, hier nicht dargestellten Schnallenbauteilen 20 der jeweiligen Schnalle 1 lösbar verbunden bzw. verriegelt werden können.

### Legende

### zu den Hinweisziffern:

- 1: Schnalle
- 2: Band
- 3: Schnallengrundkörper
- 4: Verschieberichtung
- 5: Klemmsteg
- 6: Klemmsteggrundkörper
- 7: Klemmschenkel
- 8: Schwenkachse
- 9: langlochartige Ausnehmung
- 10: Tragstift
- 11: elastisches Federelement
- 12: Lösenase
- 13: Gegensteg
- 14: Ausnehmung
- 15: Oberfläche3
- 16: Oberfläche
- 17: Erhebung
- 18: Senke
- 19: Schnallenbauteil
- 20: Schnallenbauteil
- 21: Betätigungshebel
- 22: Öffnung
- 23: Richtung
- 24: Richtung

## Patentansprüche

1. Schnalle (1) zum Befestigen zumindest eines Bandes (2), wobei die Schnalle (1) zumindest einen Schnallengrundkörper (3) und zumindest einen, am Schnallengrundkörper (3) in zumindest einer Verschieberichtung (4) verschiebbar gelagerten Klemmsteg (5) zum Festklemmen des um den Klemmsteg (5) herumgeführten Bandes (2) aufweist und der Klemmsteg (5) zumindest einen, am Schnallengrundkörper (3) verschiebbar gelagerten Klemmsteggrundkörper (6) und einen über den Klemmsteggrundkörper (6) überstehenden Klemmschenkel (7) zur Anlage des um den Klemmsteg (5) herumgeführten Bandes (2) aufweist, **dadurch gekennzeichnet, dass** zur Bereitstellung der Verschiebbarkeit des Klemmsteges (5) relativ zum Schnallengrundkörper (3) der Klemmsteggrundkörper (6) eine, in einem Längsschnitt parallel zur Verschieberichtung (4) gesehen, langlochartige Ausnehmung (9) aufweist, durch welche ein am Schnallengrundkörper (3) angeordneter Tragstift (10) hindurchgeführt ist.

2. Schnalle (1) nach Anspruch 1, **dadurch gekennzeichnet, dass** der Klemmschenkel (7) um eine Schwenkachse (8) verschwenkbar ist.

3. Schnalle (1) nach Anspruch 1 oder 2, **dadurch gekennzeichnet, dass** der Tragstift (10) fix am Schnallengrundkörper (3) angeordnet ist.

4. Schnalle (1) nach Anspruch 2 oder 3, **dadurch gekennzeichnet, dass** der Tragstift (10) die Schwenkachse (8) bildet.

5. Schnalle (1) nach Anspruch 3 oder 4, **dadurch gekennzeichnet, dass** in der langlochartigen Ausnehmung (9) zusätzlich zum Tragstift (10) ein elastisches Federelement (11) angeordnet ist.

6. Schnalle (1) nach Anspruch 5, **dadurch gekennzeichnet, dass** das elastische Federelement (11) auf der vom Klemmschenkel (7) abgewandten Seite des Tragstiftes (10) angeordnet ist.

7. Schnalle (1) nach einem der Ansprüche 1 bis 6, **dadurch gekennzeichnet, dass** der Klemmsteg (5) am vom Klemmsteggrundkörper (6) abgewandten Ende des Klemmschenkels (7) eine Lösenase (12) aufweist.

8. Schnalle (1) nach Anspruch 7, **dadurch gekennzeichnet, dass** die Lösenase (12) gegen den Klemmschenkel (7) abgewinkelt ist.

9. Schnalle (1) nach einem der Ansprüche 1 bis 8, **dadurch gekennzeichnet, dass** die Schnalle (1) einen am Schnallengrundkörper (3) angeordneten Gegensteg (13) aufweist, wobei der Gegensteg (13) unter Zwischenlage des um den Klemmsteg (5) herumgeführten Bandes (2) in eine, in einem Längsschnitt parallel zur Verschieberichtung (4) gesehen vorzugsweise u-förmige, Ausnehmung (14) des Klemmsteges (5) einführbar ist.

10. Schnalle (1) nach Anspruch 9, **dadurch gekennzeichnet, dass** der Gegensteg (13) fix am Schnallengrundkörper (3) angeordnet ist.

11. Schnalle (1) nach Anspruch 9 oder 10, **dadurch gekennzeichnet, dass** die Ausnehmung (14) des Klemmsteges (5) in einem Längsschnitt parallel zur Verschieberichtung (4) gesehen u-förmig ist.

12. Schnalle (1) nach einem der Ansprüche 9 bis 11, **dadurch gekennzeichnet, dass** die Ausnehmung (14) des Klemmsteges (5) von dessen Klemmsteggrundkörper (6) und von dessen Klemmschenkel (7) und von dessen Lösenase (12) begrenzt ist.

13. Schnalle (1) nach einem der Ansprüche 1 bis 12, **dadurch gekennzeichnet, dass** die dem, um den Klemmsteg (5) herumgeführten Band (2) zugewandte Oberfläche (15,16) des Klemmsteges (5) und/oder des gegebenenfalls vorhandenen Gegensteges (13) zur Erhöhung einer Anlagefläche zumindest bereichsweise eine Abfolge von Erhebungen (17) und Senken (18) aufweist.

14. Schnalle (1) nach einem der Ansprüche 1 bis 13, **dadurch gekennzeichnet, dass** der Klemmsteg (5), in einem Längsschnitt parallel zur Verschieberichtung (4) gesehen, zumindest annähernd die Form einer Neun aufweist und/oder dass der gesamte Klemmsteg (5) einstückig ausgebildet ist.

## Claims

1. A buckle (1) for securing at least one band (2), wherein the buckle (1) has at least one buckle basic body (3) and at least one clamping web (5), which is mounted on the buckle basic body (3) so as to be displaceable in at least one displacement direction (4) and which is for securely clamping the band (2) guided around the clamping web (5), and the clamping web (5) has at least one clamping web basic body (6), displaceably mounted on the buckle basic body (3), and a clamping leg (7), which projects beyond the clamping web basic body (6) and which is for contacting of the band (2) guided around the clamping web (5), **characterized in that** to provide the displaceability of the clamping web (5) relative to the buckle basic body (3), the clamping web basic body (6) has a cutout (9), which is elongated viewed in a longitudinal section parallel to the displacement direction (4), through which a bearing pin (10) arranged on the buckle basic body (3) is guided.

2. A buckle (1) according to claim 1, **characterized in that** the clamping leg (7) is pivotable about a pivot axis (8).

3. A buckle (1) according to claim 1 or 2, **characterized in that** the bearing pin (1) is fixedly arranged on the buckle basic body (3).

4. A buckle (1) according to claim 2 or 3, **characterized in that** the bearing pin (10) forms the pivot axis (8).

5. A buckle (1) according to claim 3 or 4, **characterized in that** in addition to the bearing pin (10), a resilient spring element (11) is arranged in the elongated cutout (9).

6. A buckle (1) according to claim 5, **characterized in that** the resilient spring element (11) is arranged on the side of the bearing pin (10) remote from the clamping leg (7).

7. A buckle (1) according to any one of claims 1 to 6, **characterized in that** the clamping web (5) has a release lug (12) at the end of the clamping leg (7) remote from the clamping web basic body (6).

8. A buckle (1) according to claim 7, **characterized in that** the release lug (12) is bent with respect to the clamping leg (7).

9. A buckle (1) according to any one of claims 1 to 8, **characterized in that** the buckle (1) has a counter web (13) arranged on the buckle basic body (3), wherein the counter web (13) can be inserted into a cutout (14), preferably U-shaped viewed in a longitudinal section parallel to the displacement direction (4), of the clamping web (5) with the interpositioning of the band (2) guided around the clamping web (5).

10. A buckle (1) according to claim 9, **characterized in that** the counter web (13) is fixedly arranged on the buckle basic body (3).

11. A buckle (1) according to claim 9 or 10, **characterized in that** the cutout (14) of the clamping web (5) is U-shaped viewed in a longitudinal section parallel to the displacement direction (4).

12. A buckle (1) according to any one of claims 9 to 11, **characterized in that** the cutout (14) of the clamping web (5) is bounded by its clamping web basic body (6) and by its clamping leg (7) and by its release lug (12).

13. A buckle (1) according to any one of claims 1 to 12, **characterized in that** the surface (15,16), facing the band (2) guided around the clamping web (5), of the clamping web (5) and/or of the optionally present counter web (13) has at least in regions thereof a series of elevations (17) and lowered areas (18) to increase a contact surface.

14. A buckle (1) according to any one of claims 1 to 13, **characterized in that** the clamping web (5) has at least substantially the form of a nine when viewed in a longitudinal section parallel to the displacement direction (4), and/or **in that** the entire clamping web (5) is in one piece.

## Revendications

1. Boucle (1) destinée à permettre de fixer au moins un ruban (2),cette boucle (1) comprenant au moins un corps de base (3) et au moins une barrette de serrage (5) montée coulissante sur le corps de base (3) de la boucle dans au moins une direction de coulissement (4) pour permettre de bloquer le ruban (2) passant autour de la barrette de serrage (5), et la barrette de serrage (5) comprenant au moins un corps de base (6) monté coulissant sur le corps de base (3) de la boucle, ainsi qu'une branche de serrage (7) dépassant du corps de base (6) de la barrette de serrage pour venir en appui contre le ruban (2) passant autour de cette barrette de serrage (5),
**caractérisée en ce que**
pour permettre le glissement de la barrette de serrage (5) par rapport au corps de base (3) de la boucle, le corps de base (6) de la barrette de serrage comprend un évidement (9) en forme de trou oblong considéré selon une coupe longitudinale parallèle à la direction de coulissement (4) au travers duquel passe une broche-support (10) située sur le corps de base (3) de la boucle.

2. Boucle (1) conforme à la revendication 1,
**caractérisée en ce que**
la branche de serrage (7) peut pivoter autour d'un axe de pivotement (8).

3. Boucle (1) conforme à la revendication 1 ou 2,
**caractérisée en ce que**
la broche-support (10) est montée fixe sur le corps de base (3) de la boucle.

4. Boucle (1) conforme à la revendication 2 ou 3,
**caractérisée en ce que**
la broche-support (10) forme l'axe de pivotement (8).

5. Boucle (1) conforme à la revendication 3 ou 4,
**caractérisée en ce que**
dans l'évidement (9) en forme de trou oblong est monté outre la broche-support (10) un élément de ressort élastique (11).

6. Boucle (1) conforme à la revendication 5,
**caractérisée en ce que**
l'élément de ressort élastique (11) est monté sur le côté de la broche-support (10) situé à l'opposé de la branche de serrage (7).

7. Boucle (1) conforme à l'une des revendications 1 à 6,
**caractérisée en ce que**
la barrette de serrage (5) comporte un bec de desserrage (12) à l'extrémité de la branche de serrage (7) située à l'opposé du corps de base (6) de la barrette de serrage.

8. Boucle (1) conforme à la revendication 7,
**caractérisée en ce que**
le bec de desserrage (12) est coudé par rapport à la branche de serrage (7).

9. Boucle (1) conforme à l'une des revendications 1 à 8,
**caractérisée en ce qu'**
elle comporte une barrette antagoniste (13) montée sur le corps de base (3) de la boucle, cette barrette antagoniste pouvant être introduite, avec interposition du ruban (2) passant autour de la barrette de serrage (5) dans un évidement (14) de la barrette de serrage (5) de préférence en forme de U selon une coupe longitudinale parallèle à la direction de coulissement (4).

10. Boucle (1) conforme à la revendication 9,
**caractérisée en ce que**
la barrette antagoniste (13) est montée fixe sur le corps de base (3) de la boucle.

11. Boucle (1) conforme à la revendication 9 ou 10,
**caractérisée en ce que**
l'évidement (14) de la barrette de serrage (5) est en forme de U selon une coupe longitudinale parallèle à la direction de coulissement (4).

12. Boucle (1) conforme à l'une des revendications 9 à 11,
**caractérisée en ce que**
l'évidement (14) de la barrette de serrage (5) est limitée par son corps de base (6) par sa branche de serrage (7) et par son bec de desserrage (12).

13. Boucle (1) conforme à l'une des revendications 1 à 12,
**caractérisée en ce que**
la surface (15, 16) de la barrette de serrage (5) tournée vers le ruban (2) passant autour de la barrette de serrage (5) et/ou de la barrette antagoniste (13) éventuellement présente comporte, pour permettre d'augmenter la surface de contact, au moins par zone, une succession de bossages (17) et de creux (18).

14. Boucle (1) conforme à l'une des revendications 1 à 13,
**caractérisée en ce que**
la barrette de serrage (5) présente au moins approximativement la forme d'un neuf selon une coupe longitudinale parallèle à la direction de coulissement (4), et/ou la totalité de la barrette de serrage (5) est réalisée en une seule pièce.
